# EUROPÄISCHE PATENTSCHRIFT

(11) **EP 0 388 904 B1**
(45) Veröffentlichungstag und Bekanntmachung des Hinweises auf die Patenterteilung: **17.08.1994**
(21) Anmeldenummer: 90105272.0
(22) Anmeldetag: 20.03.1990
(51) Int. Cl.: B41F 15/10, B41F 33/00, B41F 33/14, B41F 13/14

(54) **Opto-elektronisches Justierverfahren und Einrichtung zur automatischen rechnergesteuerten Positionierung der Druckschablonen einer Rotationssiebdruckmaschine**
Photoelectric adjusting method and device for automatic computer-based positioning of printing stencils for a rotary screen printing press
Procédé et dispositif d'ajustage photoélectrique pour le positionnement automatique commandé par ordinateur pour les blocs d'impression d'une presse rotative de sérigraphie

(30) Priorität: 23.03.1989 DE 3909764
(43) Veröffentlichungstag der Anmeldung: 26.09.1990
(73) Patentinhaber: Stork MBK GmbH, 83085 Kiefersfelden (DE)
(72) Erfinder: Lintner, Alexander, A-6330 Kufstein (AT)
(74) Vertreter: TER MEER STEINMEISTER & PARTNER GbR

(56) Entgegenhaltungen:
- CH-A- 657 316
- CH-A- 657 318
- DE-A- 3 535 579
- US-A- 4 785 733

## Beschreibung

Die Erfindung betrifft ein opto-elektronisches Justierverfahren sowie eine Justiereinrichtung zur automatischen, rechnergesteuerten Positionierung der Druckschablonen einer Rotationssiebdruckmaschine mit opto-elektronischer Abtastung von auf den Druckschablonen angebrachten Druckmarken unterschiedlicher Konfiguration, deren elektrisches Signalmuster in einen Rechner eingelesen wird, der aufgrund vorprogrammierter Logik das Druckmuster erkennt und Steuerbefehle an Stellmotoren liefert zur axialen und rotatorischen Justierung der jeweiligen Druckschablone.

Für die Herstellung mehrfarbiger Muster, insbesondere Textilmuster, auf Maschinen der genannten Art ist es erforderlich, die in den einzelnen aufeinanderfolgenden Druckaggregaten fixierten Druckschablonenzylinder ihrer Gravur entsprechend in die erforderliche Position zu bringen (Rapportbestimmung). Üblicherweise erfolgt diese Einstellung während der Produktion im Kriechgang durch Einstellen der einzelnen Druckaggregate über Handräder bei gleichzeitiger visueller Kontrolle des Druckergebnisses.

Abgesehen von dem hohen Zeitaufwand und unvermeidlicher Ausschußproduktion hat diese manuelle Methode weitere Nachteile, insbesondere bei der Verwendung reaktiver Druckmedien, da eine visuelle Überprüfung der vorgenommenen Einstellungen überhaupt nicht bzw. erst nach einem anschließenden Folgeprozeß (z. B. Entwicklung) möglich ist.

Um die erforderliche Einstellung der Druckaggregate bereits vor dem Druckbeginn automatisch durchzuführen, ist eine opto-elektronische Erfassung der Schablonenoberfläche vorgeschlagen worden, um eine rechnergesteuerte Positionierung zu ermöglichen. Bekannt geworden ist dazu das nachträgliche Anbringen von speziellen Reflexmarken auf der Druckschablonenoberfläche, um später ein Lesen dieser Markierungen mittels Reflexsensor zu ermöglichen. Eine solche Lösung des Justierproblems ist dem Anwender gegenüber jedoch nur schwer vertretbar, da das nachträgliche Anbringen der erwähnten Markierungen äußerst präzise erfolgen muß und große Erfahrung verlangt, um eine ausreichend hohe Systemgenauigkeit zu garantieren. Bereits vorliegende Erfahrungen zeigen jedoch auch, daß sich die Markierungen im Laufe der Zeit durch Verschleiß verändern bzw. ablösen können.

Zur Verbesserung wurde weiter bereits vorgeschlagen, ein Reflexlichtmeßsystem zu verwenden, das in der Lage ist, die bereits bei der photographischen Druckschablonenherstellung auf jeder Schablone angebrachten sogenannten Passerkreuze in Verbindung mit einem eigens dafür entwickelten, mikroprozessorgesteuerten Abtastverfahren zu erkennen, um dadurch eine automatische Einstellung der Druckschablonen zu ermöglichen. Dieses Reflexionsmeßverfahren bringt jedoch eine Reihe von Problemen mit sich. Zum einen ist das Verfahren stark vom Obeflächenkontrast der jeweiligen Schablone abhängig, was insbesondere bei der Verwendung von unterschiedlichen Photolackfarben bei der Schablonenherstellung bei der späteren Schablonenjustierung zu großen Schwierigkeiten fuhren kann. Des weiteren Ist das Meßverfahren nur bedingt einsetzbar bei grob perforierten Schablonensieben und bei Schablonen mit sogenannten leichten Gravurfehlern. Eine Unterscheidung zwischen Fehlersignalen und Meßsignalen ist hier nur sehr bedingt möglich. Außerdem ist die Messung abhängig vom jeweiligen Meßabstand zwischen dem Sensor (Empfängerelement) und der Schablone, was zur Folge hat, daß bei Verwendung unterschiedlicher Schablonendurchmesser der Meßkopf zusätzlich verstellt und wiederum sehr präzise justiert werden muß. Dies verursacht erfahrungsgemäß beim Anwender erhebliche Schwierigkeiten.

Aus der Druckschrift US-A-47 85 733 ist es für Druckmaschinen bekannt, die auf Plattenzylindern aufgespannten Druckplatten mittels Paßmarken zu justieren, die durch eine Lichtsender/-Empfängereinheit abgetastet und in Abhängigkeit von einer vergleichenden Auswertung eines Bezugssignals zur Steuerung einer Stelleinrichtung verwendet werden. Als Paßmarken werden außerhalb des Druck- und Einfärbebereichs liegende paßgenaue Durchgangsöffnungen verwendet, die von einer Lichtquelle im Inneren des Plattenzylinders über eine Fokussieroptik abgetastet werden. Sobald die Durchgangsöffnungen der Paßmarken vom Lichtstrahl erfaßt werden, entsteht wiederum über eine Linsenoptik und ein Lichtempfängerelement ein Meßsignal zur Auswertung und Bereitstellung eines Justiersignals an die Stelleinrichtung. Diese Art der opto-elektronischen Abtastung ist zwar relativ unempfindlich gegen Streulicht, sie erfordert jedoch eine aufwendige Optik- und Lichtstrahlführung, sowie speziell vorbereitete Druckplatten und/oder Plattenzylinder.

Der Erfindung liegt damit die Aufgabe zugrunde, ein Verfahren und eine Einrichtung zur Justierung der Druckschablonen einer Rotationssiebdruckmaschine zu schaffen, die bei hoher Betriebssicherheit eine vollautomatische rechnergesteuerte Positionierung der Druckschablonen ermöglicht, und zwar unabhängig von der Art der Schablonenherstellung und deren Durchmesser.

Die Erfindung ist dadurch gekennzeichnet, daß die optische Meßstrecke der opto-elektronischen Abtasteinrichtung mit einer kohärenten Lichtquelle betrieben wird, deren Licht die Hohlzylinderwand derjeweiligen Druckschablone in einem lichtdurchlässigen Bereich, in dem auch die Druckmarken angeordnet sind, durchsetzt.

Obwohl zunächst grundsätzliche Bedenken bestanden, ob sich die oben aufgezeigten Probleme bei opto-elektronischer Erfassung der Schablonenposition insbesondere durch Streueffekte nicht noch vergrößern würden, ergaben sich überraschenderweise durch das neue Meßprinzip folgende Vorteile:
- Für die Messung ist jetzt nicht mehr der Oberflächenkontrast der jeweiligen Druckschablone, sondern deren Durchlässigkeit maßgebend, wodurch man von der Schablonenfarbe völlig unabhängig wird.
- Eventuelle Gravurfehler im Schablonenlack und/oder der Feinheitsgrad der Perforation haben bei Durchleuchtung überraschenderweise einen wesentlich geringeren Einfluß auf die Meßsicherheit des Systems als erwartet.
- Ein wichtiger Vorteil ist, daß Sender und Empfänger der opto-elektronischen Meßstrecke auch bei Verwendung sehr stark unterschiedlicher Schablonendurchmesser unverändert an derselben fest vorgesehenen Stelle befestigt sein können, da es überraschenderweise und im Gegensatz zum Reflexionsmeßverfahren keine entscheidende Rolle spielt, wenn die zur Messung verwendeten Lichtstrahlen nicht im rechten Winkel auf die Schablonenoberfläche auftreffen.

Vorteilhafte Weiterbildungen des Erfindungsgedankens sind in abhängigen Patentansprüchen angegeben und werden nachfolgend mit Bezug auf die beigefügten Zeichnungen näher erläutert. Es zeigen:
- Fig. 1: den prinzipiellen Systemaufbau für das erfindungsgemäße Verfahren und eine Einrichtung zur Justierung einer Rotationssiebdruckmaschine;
- Fig. 2: ein prinzipielles und erprobtes Beispiel für die fest justierte Anbringung der opto-elektronischen Meßstrecke;
- Fig. 3: und 4 dienen zur Verdeutlichung des Meß- und Justierverfahrens; und
- Fig. 5A und 5B: veranschaulichen an zwei aufeinanderfolgenden Flußdiagrammen den Positionierungsvorgang für die Druckschablonen.

Einander entsprechende Bauteile oder Baugruppen sind in den Figuren mit den gleichen Bezugshinweisen gekennzeichnet.

Der Systemaufbau der Fig. 1 zeigt eine in einem Druckschablonen-Spannaggregat 3 gelagerte Druckschablone 1, die in bekannter Weise als Hohlzylinder ausgeführt ist. Das im Inneren der Druckschablone 1 geführte Farbrohr, der Farbfühler, die stirnseitig angeordneten Schablonenantriebsräder und ähnliches, sind aus Gründen der Übersichtlichkeit, auch weil unverändert und bekannt, in Fig. 1 nicht dargestellt. Die Druckschablone 1 kann über einen ersten Stellmotor 4 (Schrittmotor) in X-Richtung (Rotation) verdreht und durch einen zweiten Stellmotor 5 (Schrittmotor) in Y-Richtung (Querbewegung; annähernd Axialrichtung) versetzt werden. Die Verstellbewegungen der Druckschablone 1 durch die Stellmotoren 4 bzw. 5 erfolgt unter Vorgabe durch einen Positionsrechner 6 (Achsenrechner) über digitale Treiberverstärker 7 bzw. 8 entsprechend einem in einem Leitrechner 9 des Gesamtsystems abgelegten Programmablauf. Erfindungsgemäß erhält der Positionsrechner 6 an einem Steuereingang 10 Meßsignale von einer opto-elektronischen Meßstrecke 2, die im wesentlichen durch eine außerhalb der Druckschablone 1 angeordnete Lichtquelle 11 und ein innerhalb der Druckschablone 1 fixiertes Empfängerelement 12 gebildet ist, dessen elektrisches Signalmuster den Steuereingang 10 des Positionsrechners 6 beaufschlagt. Das Verarbeitungsprinzip für die von der opto-elektronischen Meßstrecke 2 gelieferten Signale zur Positionierung der Druckschablone 1 über die Stellmotoren 4 und 5 wird weiter unten unter Bezug auf die Fig. 4 und 5 erläutert.

Die Fig. 2 zeigt in einer prinzipiellen Querschnittdarstellung ein Beispiel für die Anbringung der Lichtquelle 11 bzw. des Empfängerelements 12 der opto-elektronischen Meßstrecke 2. Wie die Zeichnung erkennen läßt, kann das Empfängerelement 12 gleichzeitig mit dem Farbniveaufühler 13 und mit diesem verbunden angebracht werden.

Bei der Darstellung der Fig. 2 sind stark unterschiedliche Durchmesser für die Druckschablone 1 eingezeichnet mit einem in starker Linienführung veranschaulichten kleinen Durchmesser und einem großen Durchmesser. Bei der Verwendung so stark unterschiedlicher Schablonendurchmesser ergibt sich in Abhängigkeit von der Befestigungshöhe der opto-elektronischen Meßstrecke 2 mit Bezug auf den jeweiligen Durchmessermittelpunkt ein unterschiedlicher "Leuchtwinkel" α, der in der Darstellung durch zwei Tangentenkonstruktionen am kleinen bzw. großen Durchmesser sichtbar gemacht ist. Trotz dieser stark unterschiedlichen Leuchtwinkel, die bei Reflexionsmessung einen erheblichen Einfluß haben und eine Nachjustierung der Meßstrecke bei Änderung des Schablonendurchmessers verlangen, zeigt sich bei dem erfindungsgemäßen Meßprinzip mit Durchgangslicht, daß eine Nachjustierung für die allermeisten Anwendungsfälle nicht erforderlich ist.

Nach Positionierung und Justierung der Druckschablonen erfolgt die Fixierung im Schablonenspannaggregat 3 in üblicher und bekannter Weise.

Anhand der Fig. 3,4 und 5 wird nachfolgend das Positionier- und Justierverfahren für die Druckschablonen erläutert. Dieses Justierverfahren kann in zwei Abschnitte unterteilt werden, die mit **Vorselektieren** (Fig. 3 und 5A) bzw. **Feinjustierung** (Fig. 4 und 5B) bezeichnet werden können.

Die Fig. 3 zeigt die Abwicklung der Mantelfläche einer Druckschablone 1, auf der im Randbereich (vergrößert dargestellt) über den Umfang verteilt Druckmarken 14 nach einem bestimmten System angeordnet aufgebracht sind. Eine weitere Markierung ist das sogenannte Passerkreuz 16, das den Musterbeginn jeder Druckschablone 1 kennzeichnet.

Beim Vorselektieren wandert ein (ebenfalls stark vergrößert gezeigter) Lichtpunkt als Meßpunkt 15 bei gleichzeitigem X-und Y-Vorschub spiralenförmig vom äußeren Rand in Richtung zur Schablonenmitte so lange, bis das erste Sensorsignal von einer der Druckmarken 14 registriert wird. In diesem Augenblick wird der Y-Vorschub gestoppt, während der weiterarbeitende X-Vorschub (Rotation) zu einer Sensorimpulsfolge führt, die exakt der Anordnung und Folge der Markierungen 14 auf der Druckschablone 1 entspricht.

Wie aus der Skizze der Fig. 3 ersichtlich, ist das Passerkreuz 16 die letzte Markierung in der Markierungsfolge. Das Passerkreuz 16 kann aufgrund seiner anderen Konfiguration von der Rechnerlogik als Referenzpunkt erkannt werden.

Bei der nachfolgenden Feinjustierung wird das Passerkreuz 16 in folgender Weise vermessen:
Es wird mit dem Meßpunkt 15 der in Fig. 4 vertikale obere Balken des Passerkreuzes 16 in X-Richtung überfahren und dabei wird die Impulsdauer des Sensorimpulses 17 in ein bestimmtes Verhältnis zur Schrittzahl der Steuerimpulse 18 des Stellmotors während der Dauer des Sensorimpulses 17 gebracht. Anschließend wird der Stellmotor für die Y-Richtung in gleicher Weise erregt und es wird entsprechend gemessen.

Die ermittelten Sensorimpulse für die X- und die Y-Richtung werden rechnerisch summiert und sodann halbiert und in entsprechende Motorschritte umgesetzt. Auf diese Weise läßt sich genau das Zentrum 19 des Passerkreuzes 16 errechnen und über die X- und Y-Vorschübe automatisch einstellen. Ist dieser Zustand erreicht, so ist die Druckschablone 1 richtig positioniert.

Durch das hier erfindungsgemäß angewendete Verfahren der erläuterten Impulshalbierung ist das System in seiner Genauigkeit nicht von der Größe bzw. Strichstärke des Passerkreuzes oder der anderen Markierungen abhängig.

Die aufeinanderfolgenden Flußdiagramme der Fig. 5A und 5B geben den oben erläuterten Vorgang beim Vorselektieren und Feinjustieren anschaulich wieder. Für den Fachmann erscheinen weitere Erläuterungen entbehrlich.

Das Verfahren der Vorselektierung kann software-mäßig jederzeit auch auf andere Markierungsfolgen und -formen auf einfache Weise umprogrammiert werden ohne Änderung an den opto-elektronischen Meßstrecken (Sensoren) des Gesamtsystems und/oder ohne Änderung anderer Hardware-Komponenten.

Um hohe Leuchtdichten und einen guten Signal/Rauschabstand für das Meßsignal zu erhalten, ohne gleichzeitig die Leistung für die opto-elektronischen Elemente 11, 12 erhöhen zu müssen, kann es vorteilhaft sein, die Lichtquelle 11 mit einer bestimmten Frequenz zu tasten, d. h. im Pulsbetrieb zu arbeiten. Die Unterscheidung des Meßsignals vom Erregertakt kann ohne Schwierigkeiten mit üblichen Methoden des Vergleichs und der Filterung erreicht werden.

## Patentansprüche

1. Opto-elektronisches Justierverfahren zur automatischen, rechnergesteuerten Positionierung der Druckschablonen (1) einer Rotationssiebdruckmaschine durch optische Abtastung von auf den Druckschablonen (1) angebrachten Druckmarken (14, 16) unterschiedlicher Konfiguration, bei dem die vom Empfängerelement (12) der opto-elektronischen Meßstrecke (2) aufgrund der bei Bewegung der Druckschablonen (1) bei Abtastung der Druckmarken (14, 16) gelieferten Signalmuster in einen Rechner (6) eingelesen werden, der mittels vorprogrammierter Logik das Druckmarkenmuster erkennt und Steuerbefehle an Stellmotoren (4[x], 5[y]) zur axialen (y) una Drehwinkelpositionierung (x) der jeweiligen Druckschablone (1) abgibt. **dadurch gekennzeichnet**, daß eine die Hohlzylinderwand der jeweiligen Druckschablone (1) durchsetzende opto-elektronische Meßstrecke (2) verwendet wird. für deren Lichtquelle (11) kohärentes Licht, insbesondere Laserlicht verwendet wird.

2. Opto-elektronisches Justierverfahren nach Anspruch 1, **dadurch gekennzeichnet**, daß die opto-elektronische Meßstrecke (2) gepulst betrieben wird.

3. Justiereinrichtung zur automatischen. rechnergesteuerten Positionierung der Druckschablonen (1) einer Rotationssiebdruckmaschine mit opto-elektronischer Abtastung von auf den Druckschablonen (1) angebrachten Druckmarken (14, 16) unterschiedlicher Konfiguration und Verarbeitung des von den Druckmarken (14, 16) gelieferten elektrischen Signalmusters in einem Rechner (6), der aufgrund vorprogrammierter Logik das Druckmarkenmuster erkennt und Steuerbefehle an Stellmotoren (4[x], 5[y]) liefert zur axialen und rotatorischen Justierung der jeweiligen Druckschablone (1), **dadurch gekennzeichnet**, daß die optische Meßstrecke (2) der opto-elektronischen Abtasteinrichtung (11, 12) mit einer kohärenten Lichtquelle (11) betrieben wird, deren Licht die Hohlzylinderwand der jeweiligen Druckschablone (1) in einem lichtdurchlässigen Bereich, in dem auch die Druckmarken (14, 16) angeordnet sind, durchsetzt.

4. Justiereinrichtung nach Anspruch 3, **dadurch gekennzeichnet**, daß die Lichtquelle (11) der opto-elektronischen Abtasteinrichtung (11, 12) außerhalb und das Empfängerelement (12) Innerhalb der jeweiligen Druckschablone (1) positioniert sind.

5. Justiereinrichtung nach Anspruch 3 oder 4, **dadurch gekennzeichnet**, daß wenigstens eines der beiden Elemente (11, 12) der opto-elektronischen Abtasteinrichtung (11, 12) quer zur optischen Achse der Meßstrecke (2) um geringe Justierstrecken rastbar verschiebbar ist.

6. Justiereinrichtung nach Anspruch 4 oder 5, **dadurch gekennzeichnet**, daß für die optische Meßstrecke der opto-elektronischen Abtasteinrichtung (11,12) Laserlicht vorgesehen ist.

7. Justiereinrichtung nach Anspruch 6, **dadurch gekennzeichnet**, daß das Laserlicht vorzugsweise gepulst ist.

## Claims

1. Optoelectronic registering method for the automatic computer-controlled positioning of the printing stencils (1) of a rotary screen printing press by optical scanning of printing marks (14, 16) of different configuration which are applied on the printing stencils (1), in which the signal patterns supplied by the receiving element (12) of the optoelectronic measurement path (2) on the basis of the [sic] upon movement of the printing stencils (1) upon scanning of the printing marks (14, 16) are read into a computer (6) which, by means of preprogrammed logic, recognizes the pattern of the printing marks and gives off control commands to servomotors (4[x], 5[y]) for the axial (y) positioning and rotary positioning (x) of the corresponding printing stencil (1), characterized in that an optoelectronic measurement path (2) which passes through the hollow-cylinder wall of the corresponding printing stencil (1), is used coherent light and particularly laser light being used for the source of light (11) of said measurement path.

2. Optoelectronic registering method according to Claim 1, characterized in that the optoelectronic measurement path (2) is operated pulsed.

3. Registering device for the automatic, computer-controlled positioning of the printing stencils (1) of a rotary-screen printing press with optoelectronic scanning of printing marks (14, 16) of different configuration arranged on the printing stencils (1) and processing of the electric signal pattern supplied by the printing marks (14, 16) in a computer (6) which recognizes the printing-mark pattern on the basis of a preprogrammed logic and supplies control commands to servomotors (4[x], 5[y]) for the axial and rotary registering of the corresponding printing stencil (1), characterized in that the optical measurement path (2) of the optoelectronic scanning device (11, 12) is operated with a coherent source of light (11) the light of which passes through the hollow-cylinder wall of the corresponding printing stencil (1) in a light-pervious region in which the printing marks (14, 16) are also arranged.

4. Registering device according to Claim 3, characterized in that the source of light (11) of the optoelectronic scanning device (11, 12) is arranged outside the corresponding printing stencil (1) and the receiving element (12) is arranged within it.

5. Registering device according to Claim 3 or 4, characterized in that at least one of the two elements (11, 12) of the optoelectronic scanning device (11, 12) is displaceable in a detentable manner transverse to the optical axis of the measurement path (2) by small register paths.

6. Registering device according to Claim 4 or 5, characterized in that laser light is provided for the optical measurement path of the optoelectronic scanning device (11, 12).

7. Registering device according to Claim 6, characterized in that the laser light is preferably pulsed.

## Revendications

1. Procédé d'ajustage opto-électronique pour le positionnement automatique commandé par ordinateur des pochoirs (1) d'une machine de sérigraphie rotative par exploration optique de marques d'impression (14, 16) de configuration variable placées sur les pochoirs (1), selon lequel les modèles de signaux fournis par l'élément récepteur (12) de la section de mesure opto-électronique (2) du fait du déplacement des pochoirs (1) lors de l'exploration des marques d'impression (14, 16), sont introduits dans un ordinateur (6) qui, au moyen d'un circuit logique préprogrammé, reconnaît le dessin des marques d'impression et délivre des instructions de commande à des servomoteurs (4[x], 5[y]) pour le positionnement axial (y) et le positionnement angulaire (x) du pochoir (1) respectivement considéré, caractérisé en ce qu'on utilise une section de mesure opto-électronique (2) qui traverse la paroi du cylindre creux du pochoir (1) respectif, dont la source de lumière (11) utilise de la lumière cohérente, en particulier de la lumière laser.

2. Procédé d'ajustage opto-électronique selon la revendication 1, caractérisé en ce que la section de mesure opto-électronique (2) fonctionne en mode pulsé.

3. Dispositif d'ajustage pour le positionnement automatique commandé par ordinateur des pochoirs (1) d'une machine de sérigraphie rotative, avec exploration opto-électronique de marques d'impression (14, 16) de configuration variable placées sur les pochoirs (1) et traitement du modèle de signaux électriques fourni par les marques d'impression (14, 16) dans un ordinateur (6) qui, grace à un circuit logique préprogrammé, reconnait le modèle de marques d'impression et fournit des instructions de commande pour des servomoteurs (4[x], 5[y]) pour l'ajustage axial et en rotation du pochoir (1) considéré, caractérisé en ce que la section de mesure optique (2) du dispositif de détection opto-électronique (11, 12) fonctionne avec une source de lumière cohérente (11) dont la lumière traverse la paroi du cylindre creux du pochoir (1) respectif dans une zone transparente dans laquelle sont également disposées les marques d'impression (14, 16).

4. Dispositif d'ajustage selon la revendication 3, caractérisé en ce que la source de lumière (11) du dispositif de détection opto-électronique (11, 12) est située à l'extérieur, et l'élément de réception (12), à l'intérieur du pochoir (1) respectif.

5. Dispositif d'ajustage selon l'une des revendications 3 ou 4, caractérisé en ce qu'au moins l'un des deux éléments (11, 12) du dispositif de détection opto-électronique (11, 12) peut être déplacé de manière blocable transversalement par rapport à l'axe optique de la section de mesure (2), sur des faibles distances d'ajustage.

6. Dispositif d'ajustage selon l'une des revendications 4 ou 5, caractérisé en ce que de la lumière laser est prévue pour la section de mesure optique du dispositif de détection opto-électronique (11, 12).

7. Dispositif d'ajustage selon la revendication 6, caractérisé en ce que la lumière laser est de préférence pulsée.
